# DEMANDE DE BREVET EUROPEEN

(11) **EP 2 255 695 A1**
(43) Date de publication de la demande: **01.12.2010**
(21) Numéro de dépôt: 09380107.4
(22) Date de dépôt: 25.05.2009
(51) Int. Cl.: A47B 3/14

(54) **Ensemble table et chaises**

(71) Demandeur: Eredu, S. Coop., 20250 Legorreta (Gipuzkoa) (ES)
(72) Inventeur: Olano Jauregui, Juan Carlos, 20250 Legorreta (Gipuzkoa) (ES)
(74) Mandataire: Urizar Barandiaran, Miguel Angel

(57) **Abrégé**

Ensemble de table et chaises, composé d'une table (1) structurée en un plan de travail (2) monté sur une armature-châssis (5) auquel sont unis deux supports tubulaires (3) pivotants et pliables vers l'intérieur du plan de travail (2) ; de au moins deux chaises (6) chacune formée par deux supports tubulaires (7) en forme de U qui s'unissent par leurs ailes de manière pivotante et dont l'ouverture est limitée par la toile même de l'assise (8); un tirant (4) servant de traverse de l'armature-châssis (5) joignant deux points opposés (5a), (5b) de celui-ci; le tirant (4) étant symétrique. Le tirant (4) dispose sur chacun de ses côtés d'un logement extrême (7a) pour accueillir les supports tubulaires (3) pliés et, de, au moins, deux logements identiques (7b), (7c) pour accueillir chacune des deux ailes des supports tubulaires (7) de chaque chaise (6).

## Description

L'objet de cette invention est, en général, un ensemble de table et chaises, et, plus particulièrement, un ensemble de table et chaises de camping ou de plage présentant une épaisseur minimum quant celui-ci est plié, en position de transport.

Cet ensemble objet de l'invention se compose principalement d'un table et de deux chaises. La table dispose d'un plan de travail, disposé dans une armature - châssis auquel sont unis deux supports tubulaires pivotants, pliables vers l'intérieur du plan de travail. Chacune des chaises dispose de deux supports tubulaires en forme de "U" qui sont unis par leurs ailes en pivotant et qui limitent leur ouverture par la propre surface de l'assise, qui est en toile ou d'un matériel semblable.

Sur la face inférieure du plan de travail est disposé un tirant qui exerce la fonction de traverse de l'armature-châssis, à laquelle il est fixé. Ce tirant présente une configuration symétrique, disposant sur chacun des côtés d'un logement externe pour accueillir les supports tubulaires de la table, et, au moins deux logements intérieurs identiques pour accueillir chacune des deux ailes des supports tubulaires des chaises, qui en principe sont identiques.

Dans l'objet de l'invention, il est considéré que l'ensemble décrit se compose d'une table de deux chaises identiques et d'une autre chaise supplémentaire de taille différente, pour cela, il suffira seulement de placer dans le tirant ou la traverse plus de deux paires de logements intérieurs.

Pour cela, le contenu de la présente demande constitue une nouvelle invention impliquant une activité inventive, et pouvant être appliquée dans le domaine industriel.

Dans le but de mieux comprendre l'objet de la présente invention, une forme préférentielle de réalisation pratique est représentée sur les plans, pouvant accepter des modifications accessoires ne dénaturant pas son fondement.
La figure 1 représente une vue générale en perspective inférieure de l'ensemble de table (1) et chaises (2) objet de l'invention, en position dépliée.
La figure 2 représente une vue générale en perspective inférieure de l'ensemble de table (1) et chaises (2) objet de l'invention, en position pliée.

La figure 2 représente une vue générale en perspective du tirant (4), en détail agrandi.

Un exemple de réalisation pratique, non limitative, de la présente invention est décrit ci-dessous. D'autres modes de réalisation introduisant des modifications accessoires ne dénaturant pas son fondement ne sont absolument pas écartés ; au contraire, la présente invention comprend aussi toutes ses variantes.

Conformément à l'invention et selon la réalisation représentée, l'ensemble de table et chaises objet de l'invention inclut une table (1), au moins deux chaises (6) et un tirant (4) servant de traverse.

La table (1) se structure avec un plan de travail (2) monté dans une armature-châssis (5) auquel sont unis deux supports tubulaires (3) pivotants et pliables vers l'intérieur du plan de travail (2).

Chaque chaise (6) est structurée avec deux supports tubulaires (7) en forme de "U" qui sont unis par leurs ailes de manière pivotante. Les âmes de ces deux supports tubulaires (7) sont reliées avec une toile (8) servant d'assise et limitant son ouverture.

Les supports tubulaires (3) de la table (1) et les supports tubulaires (7) des chaises (6) ont le même diamètre.

Le tirant (4) servant de traverse est joint à l'armature (5) de la table (1) par ses extrémités, sur deux points opposés (5a), 5b). Il présente une configuration allongée et symétrique, et dispose sur chaque côté d'un logement extrême (7a) pour accueillir les supports tubulaires (3) de la table (1) et deux logements identiques (7b), (7c) pour recueillir chacune des deux ailes des supports tubulaires (7) des chaises (6).

L'exemple de réalisation représenté inclut une table (1) et deux chaises (6). Toutes les réalisations alternatives ne transformant, ne changeant ou ne modifiant pas le fondement proposé sont incluses dans l'objet de l'invention : par exemple, inclure plus de deux chaises (6). Pour cela, il est suffisant de conformer le tirant (4) de plus de deux paires de logements identiques (7b), (7c). Les matériaux, dimensions, proportions, et, en général, tout autres détails accessoires ou secondaires ne transformant, ne changeant ou ne modifiant pas le fondement proposé pourront varier.

Les termes avec lesquels ce mémoire est rédigé sont certains et sont le reflet fidèle de l'objet décrit, et ils devront être compris dans leur sens le plus large, et ceci jamais de manière limitative.

## Revendications

1. Ensemble de table et chaises, **caractérisé par le fait qu'**il consiste en :
a) une table (1) composée d'un plan de travail (2) monté sur une armature-châssis (5) auquel sont unis deux supports tubulaires (3) pivotants et pliables vers l'intérieur du plan de travail (2);
b) deux chaises (6) chacune formée par deux supports tubulaires (7) en forme de U qui s'unissent par leurs ailes de manière pivotante et qui dont l'ouverture est limitée par la toile même de l'assise (8); les supports tubulaires (3) de la table (1) présentant le même diamètre que les supports tubulaires (7) des chaises (6); et
c) un tirant (4) servant de traverse de l'armature-châssis (5) joignant deux points opposés (5a), (5b) de celui-ci ; le tirant (4) étant symétrique et disposant sur chacun de ses côtés d'un logement extrême (7a) para accueillir les supports tubulaires (3) pliés et deux logements identiques (7b), (7c) pour accueillir chacune des deux ailes des supports tubulaires (7) de chaque chaise (6).

## Revendications modifiées

### Revendications modifiées conformément à la règle 137(2) CBE.

**1.** Ensemble de table et chaises, **caractérisé par le fait qu'**il consiste en :
a) une table (1) composée d'un plan de travail (2), une armature châssis (5), et deux supports tubulaires (3); le plan de travail (2) étant monté sur l'armature châssis (5) auquel sont unis les deux supports tubulaires (3) qui sont pivotants et pliables vers l'intérieur du plan de travail (2);
b) deux chaises (6) chacune formée par deux supports tubulaires (7) en forme de U avec deux ailes et par une toile de l'assise (8), de mode que les supports tubulaires (7) s'unissent par leurs ailes de manière pivotante et qui dont l'ouverture est limitée par la toile même de l'assise (8) et les supports tubulaires (3) de la table (1) présentant le même diamètre que les supports tubulaires (7) des chaises (6); et
c) un tirant (4) symétrique qui dispose sur chacun de ses cotés d'un logement extrême (7a) et autres deux logements identiques (7b), (7c), en servant le tirant (4) de traverse de l'armature châssis (5) joignant deux points opposés (5a), (5b) de celui-ci, servant le logement extrême (7a) pour accueillir les supports tubulaires (3) de la table pliés et servant les deux logements identiques (7b), (7c) pour accueillir chacune des deux ailes des supports tubulaires (7) de chaque chaise (6).
